# EUROPÄISCHE PATENTSCHRIFT

(11) **EP 0 659 221 B1**
(45) Veröffentlichungstag und Bekanntmachung des Hinweises auf die Patenterteilung: **04.02.1998**
(21) Anmeldenummer: 94919621.6
(22) Anmeldetag: 09.06.1994
(51) Int. Cl.: D02J 13/00

(54) **HEIZSCHIENE**
HEATING RAIL
RAIL CHAUFFANT

(30) Priorität: 15.06.1993 DE 4319796
(43) Veröffentlichungstag der Anmeldung: 28.06.1995
(73) Patentinhaber: B a r m a g AG, D-42897 Remscheid (DE)
(72) Erfinder: MORHENNE, Siegfried, D-58339 Breckerfeld (DE)
(74) Vertreter: Kahlhöfer, Hermann, Dipl.-Phys.
(86) Internationale Anmeldenummer: EP9401886
(87) Internationale Veröffentlichungsnummer: WO9429501

(56) Entgegenhaltungen:
- EP-A- 0 412 429
- DE-A- 2 534 598
- FR-A- 2 451 415

## Beschreibung

Die Erfindung betrifft eine Heizschiene zur Verwendung in einer Falschzwirnkräuselmaschine gemäß dem Oberbegriff des Anspruches 1.

Eine einen Synthesefaden einer zickzackförmigen Fadenlaufbahn unterwerfende Heizvorrichtung ist bekannt aus der EP 0 412 429 A2. Sie ermöglicht es, bei der Konstruktion den Umschlingungswinkel an den Fadenführern und die Gesamtsumme der Umschlingungswinkel an allen Fadenführern zu wählen, ohne dadurch gleichzeitig den Abstand des Fadenlaufes von der Heizoberfläche zu beeinflussen.

Die Fadenführer der bekannten Heizvorrichtung berühren den Faden mit einer gekrümmten Kontaktfläche. Dabei haben die Fadenführer nicht nur die Aufgabe, den Fadenlauf zu beruhigen und in einem definierten Abstand zu dem Nutengrund festzulegen. Vielmehr sind die Fadenführer auch für die Wärmeübertragung von großer Bedeutung.

Es ist Aufgabe dieser Erfindung, in einer Falschzwirnkräuselmaschine die Wärmeübertragung der Heizschiene durch die besondere Gestaltung der Fadenführer zu optimieren.

Die Lösung ergibt sich aus Anspruch 1.

Man unterscheidet konventionell zwischen sogenannten "Kontaktheizern" und "kontaktlosen Heizern".

Die Erfindung geht von der Erkenntnis aus, daß in einer Falschzwirnkräuselmaschine zum Kräuseln eines synthetischen Fadens ein Heizer mit einer Vielzahl von Fadenführern bei geeigneter Ausbildung der Fadenführer ein Kontaktheizer ist und dessen Eigenschaften hat. Bei der Falschzwirnkräuselmaschine ist die Heizschiene unmittelbar vor dem Drallgeber in einer Zone des Fadenlaufes angeordnet, in der der laufende synthetische Faden sich zusätzlich sehr schnell dreht. Dadurch erhält der Faden die Zwirnung, die in dem Drallgeber wieder aufgelöst wird. Durch diese Rotation umgibt sich der Faden mit einer Luftschicht, die die Wärmeübertragung behindert. Die Erfindung geht daher davon aus, daß die Fadenführer bei der bekannten Heizvorrichtung, wenn diese in einer Falschzwirnkräuselmaschine verwandt werden, zur Folge haben, daß die Heizschiene ein Kontaktheizer ist und daß der Gestaltung der Kontaktflächen eine besondere Bedeutung für die Wärmeübertragung zukommt. Durch die Erfindung wird zum einen vermieden, daß die Ausbreitung des Dralles gegen die Fadenlaufrichtung behindert wird; zum anderen wird durch die Erfindung aber eine ausreichend enge Anlage mit einer ausreichenden Fadenlänge an der Kontaktfläche des Fadenführers bewirkt. Die Ausbildung eines die Wärmeübertragung hindernden Luftmantels wird verhindert und ein bereits entstandener Luftmantel an den Kontaktflächen wirkungsvoll abgeschält. Dabei sind die Fadenführer so ausgelegt, daß die Heizschiene für alle durch Falschzwirnkräuselung zu bearbeitenden Fadentiter ausreichend gute Eigenschaften hat und im unteren Titerbereich von ca. 20 dtex ideal ausgelegt ist. Es spielt hier die Formel$\text{D = 0,0355 x A/U x Wurzel T}$ mit folgener Bedeutung:
D = Durchmesser der Kontaktflächen bzw. mittlerer Durchmesser zweier aufeinanderfolgender Kontaktflächen
U = Überlappung der aufeinanderfolgenden Fadenführer bzw. Amplitude der Zickzacklinie
A = Abstand zweier aufeinanderfolgender Fadenführer
T = Titer, ausgedrückt in dtex, d. h.: Gramm/10.000 m eine Rolle für die angegebene Dimensionierung.

Unabhängig und zusätzlich zu der durch Anspruch 1 gelösten wärmetechnischen Aufgabe, die spezifisch für die Verwendung der Heizschiene in einer Falschzwirnkräuselmaschine ist, ergibt sich für derartige Heizschienen das weitere Problem, daß die Temperaturführung am Faden von ausschlaggebender Bedeutung für die Qualität des gekräuselten Fadens ist. Es ist deswegen erforderlich, den Fadenlauf sehr präzise und genau reproduzierbar festzulegen.

Dies geschieht erfindungsgemäß durch die Ausgestaltung der Heizschiene nach Anspruch 2 und Anspruch 3. Dabei gestattet die Verwendung kreiszylindrischer Fadenführer nicht nur eine sehr genaue und reproduzierbare Dimensionierung der Fadenführer sondern auch die ebenso wichtige genaue Dimensionierung der Ausnehmungen, in welchen die Fadenführer mit enger Toleranz jedoch ohne Presspassung aufgenommen sind. Die Fadenführer können im wesentlichen spielfrei in diese Ausnehmungen eingepasst werden. Es ist lediglich noch eine axiale Fixierung erforderlich.

Eine solche Fixierung, die einfach entfernt und eingesetzt werden kann und daher ohne Aufwand den Austausch verschlissener oder beschädigter Fadenführer gestattet, ergibt sich aus Anspruch 10.

Dabei müßte gewährleistest sein, daß der Faden einfach eingelegt werden kann, ohne daß man mit den Händen auf den über 200° C erhitzten Heizer hineingreift. Es muß daher gewährleistet sein, daß der Faden beim Einlegen gespannt ist und eine gerade Linie bildet. Dies wird durch die Lösung nach Anspruch 5 ermöglicht.

Zur besseren Wärmeausnutzung ist eine Heizschiene für zumindest zwei Fäden geeignet. Mit der Ausgestaltung nach Anspruch 6 kann man dann eine wesentliche Einsparung an Material und Fertigungsaufwand erzielen.

Es wurde bereits darauf hingewiesen, daß die Ausgestaltung der Fadenführer nach Anspruch 1 wärmetechnisch vor allem die Bedeutung hat, daß ein den Faden isolierender Luftmantel nicht entstehen kann bzw. abgeschält wird. Dieses Ziel wird auch dann erreicht, wenn nur einige der Fadenführer dieses Ziel vollständig, andere dieses Ziel aber nur weniger vollständig erreichen. Hierdurch wird die konstruktive Lösung nach Anspruch 7 erreicht.

Es wurde bereits darauf hingewiesen, daß es erforderlich ist, den Faden mit großer Genauigkeit in seiner Zickzacklinie aber auch relativ zu der Heizfläche zu führen. Dieses Problem wird durch die an den Fadenführern gebildete Führungskante nach Anspruch 8 oder durch den Abstandhalter nach Anspruch 9 gelöst.

Die gleichmäßige Aufheizung des Fadens durch die Heizschiene ist nur dann möglich, wenn der Heizschiene und der an ihr gebildeten Heizfläche eine ausreichende und über die Länge der Heizschiene gleichmäßige Wärmemenge zugeführt wird. Dies geschieht der Einfachheit halber durch einen langgestreckten, stabförmigen Widerstandheizer. Hierbei besteht das Problem, daß diese elektrischen Heizerstäbe einerseits einen innigen, gut wärmeleitenden Kontakt mit der Heizschiene haben müssen, andererseits aber auch leicht austauschbar sein sollen. Dieses Problem wird durch die Ausgestaltung nach Anspruch 11 gelöst.

Die Heizvorrichtung nach der EP 412 429 besteht aus zwei Heizschienen, die relativ zueinander dachförmig derart geneigt sind, daß die beiden Heizschienen einen stumpfen Winkel miteinander bilden. Auch diese Positionierung hat mit großer Genauigkeit zu erfolgen, wobei die Positionierung leicht einstellbar und reproduzierbar sein soll. Die Lösung ergibt sich aus Anspruch 12. Bei Ausgestaltung nach Anspruch 13 wirkt das vorgeschlagene U-Profil gleichzeitig im Sinne einer Temperaturvergleichmäßigung über die Länge der Heizvorrichtung.

Im folgenden wird die Erfindung anhand von Ausführungsbeispielen beschrieben. Es zeigen:
- Fig. 1: eine Draufsicht auf eine erfindungsgemäße Heizvorrichtung mit einer doppelten Nut;
- Fig. 2: eine Vorderansicht der in Fig. 1 gezeigten Heizvorrichtung mit sie umgebendem Isolierkasten in schematischer Darstellung;
- Fig. 3a und 3b: Längsschnitte durch bevorzugte Ausführungsformen der in der erfindungsgemäßen Heizvorrichtung verwendeten Fadenführer;
- Fig. 4: Querschnitt und Aufsicht auf ein modifiziertes Ausführungsbeispiel;
- Fig. 5: Querschnitt und Längsschnitt durch eine Heizeinrichtung mit zwei Heizschienen;
- Fig. 6: eine schematische Darstellung von 3 aufeinander folgenden Fadenführern zur Darstellung der Abmessungen.

Die in den Figuren 1 bis 5 dargestellte Heizvorrichtung 10 besteht aus einer mit zwei Längsnuten 12 versehenen Schiene 14 aus einem Material, das wärmebeständig und zunderfest ist, wie zum Beispiel einer Kupfer-Legierung, und Temperaturen im Bereich über 450°C über längere Zeiträume ohne nennenswerte Veränderungen erträgt. Die Schiene 14 besteht aus einem im wesentlichen flachen Unterteil 16, welches die Heizfläche darstellt. Mit dem Unterteil sind drei Wände 18, 20, 22, verbunden, zwischen denen die Längsnuten 12 liegen. Der Unterteil 16 kann aber auch mit zwei oder mehr als drei aufwärtsragenden Wänden versehen sein, zwischen denen dann entsprechend weniger oder mehr Nuten liegen. Die äußeren Wände 18 und 22 können mit dem Unterteil 16 beispielsweise durch Verschraubung verbunden sein. Zwischen den Wänden 18 und 22 und dem Unterteil 16 befindet sich je ein Heizelement 24, 26, vorzugsweise in Form eines stabförmigen, elektrischen Widerstandes, welcher sich über die gesamte Länge der Schiene 14 erstreckt oder längenmäßig auch in mehrere Abschnitte unterteilt sein kann, um gezielte Heizprofile zu ermöglichen. Die Heizelemente 24, 26 sind mit nicht dargestellten Steckkontakten für die Verbindung mit einer Stromquelle versehen.

Die zwischen den äußeren Wänden 18, 22 gelegene und vom Unterteil 16 senkrecht abstehende Mittelwand 20 besteht mit diesem entweder aus einem Stück oder ist wie auch die äußeren Wände 18, 22 mit dem Unterteil 16 verbunden.

Alternativ kann die Schiene 14 aus einem stranggepreßten Profil ähnlichen Querschnitts bestehen, bei dem Unterteil 16 und Wände 18, 20, 22 einstückig ausgebildet sind und welches für die Aufnahme von Heizelementen in bekannter Weise mit Ausnehmungen, Bohrungen, umbiegbaren Lappen o. dgl. versehen ist.

In die Schienen 18, 20, 22 sind in regelmäßigen Abständen A voneinander Ausnehmungen bzw. Bohrungen 28 mit im wesentlichen gleicher Tiefe eingelassen, und zwar sind die in der Mittelwand 20 gelegenen Ausnehmungen 28 bezüglich der Ausnehmungen 28 in den Seitenwänden 18 und 22 um einen Abstand A versetzt. Die Ausnehmungen haben kreiszylindrische Form. Die Ausnehmungen 28 werden jeweils von den Längsnuten 12 sekantial geschnitten, so daß die Wände 18, 20, 22 einen an den Längsnuten 12 gelegenen Schlitz 30, d. h. eine rechteckige Öffnung, aufweisen. In der dargestellten Ausführungsform stehen die Ausnehmungen senkrecht zum Nutengrund und entsprechen in ihrer Tiefe der Höhe der sie aufnehmenden Wände 18, 20, 22. Unter gewissen Umständen mag es vorteilhaft sein, die Ausnehmungen schräg zu stellen.

In den Ausnehmungen 28 steckt jeweils ein Fadenführer 32, dessen Querschnittsform dem Querschnitt der Ausnehmung größen- und formmäßig entspricht und der zwecks Einhaltung enger Toleranzen fest, jedoch mit Spiel an der Ausnehmungswand anliegt. Der aus der Zeichnung erkenntliche Abstand zwischen der Wand der Bohrungen und der Mantelfläche der Fadenführer ist nur aus Gründen der Klarheit übertrieben dargestellt. Im Bereich des jeweiligen Schlitzes 30 ragt ein Teil eines jeden Fadenführers 32 in die Längsnuten 12 hinein, und zwar so, daß an gegenüberliegenden Seiten der Nuten 12 aufeinanderfolgend angeordnete Fadenführer 32 um ein bestimmtes Ausmaß, z.B. 0,1 bis 1 mm, über eine parallel zu den Wänden 18, 20, 22 verlaufende Mittelebene treten. Im übrigen ist die Breite der Schlitze 30 jeweils geringer als die größte Querschnittsabmessung, d. h.: als der Durchmesser der Fadenführer 32, so daß diese nicht aus den Ausnehmungen 28 herausgleiten können.

In den dargestellten Ausführungsbeispielen sind sowohl die Ausnehmungen 28 als auch die Fadenführer 32 von kreiszylindrischem Querschnitt. Andere eckige wie gerundete Formen, wie Ellipsen, Rhomben, Dreiecke, usw. sind denkbar. Die Ausführungsform nach Fig. 1, 2 besitzt eine in entsprechend eng liegenden Toleranzen gehaltene Passung zwischen Ausnehmungen 28 und Fadenführern 32. Daher erübrigen sich gesonderte Befestigungsmittel zum Absichern der Fadenführer 32 gegen Axial- und Radialverlagerungen, wodurch ein besonderer Aufwand, der sich aus der Benützung von Befestigungsmitteln ergäbe, vermieden wird. Bei den Ausführungsbeispielen nach Fig. 4 und 5 sind Spielpassungen gewählt. Diese Spielpassungen sind einerseits eng genug, so daß die Fadenführer unbeweglich in ihren Ausnehmungen liegen. Andererseits sind die Spielpassungen aber auch weit genug gewählt, daß die Fadenführer unschwer aus ihren Ausnehmungen herausgezogen und ausgewechselt werden können. Zum Festhalten in axialer Richtung dienen Blechkappen 52. Hierzu besitzen die Seitenwände 18, 20, 22 an ihrer Oberkante Haltenuten 54 bzw. einen Kopf 56, der breiter ist als die jeweilige Wand. Die Blechkappen 52 haben im Querschnitt ein topfförmiges Profil, so daß sie im Falle der Mittelwand 20 in die Haltenuten 54 hineinragen bzw. im Fall der Seitenwände 18, 22 den Wandungskopf 56 umgreifen. Im übrigen sind die Blechkappen als langgestreckte Profile ausgebildet, deren Länge der Länge der Heizschiene entspricht. Die Dicke der Wandungsköpfe 56 bzw. die Lage der Haltenuten 54 und die entsprechende Dimensionierung der Blechkappen ist so, daß die Blechkappen die Fadenführer in axialer Richtung festlegen.

Die Fadenführer bestehen aus den hierfür üblichen Materialien wie Silizium-, Titan-, oder Aluminiumoxyden oder aus nitriertem oder hartverchromtem Stahl, o. dergl.

Vorzugsweise sind die Fadenführer 32 in dem Bereich, in dem sie aus dem Ausnehmungsschlitz 30 vorstehen, an ihren vom Unterteil 16 abgewandten Enden konisch angeschrägt, wie bei 34 gezeigt. Dadurch bilden die in gegenüberliegenden Wänden 18 und 20, bzw. 22 und 20 hintereinandergelegenen Fadenführer 32 in der Querschnittsrichtung der Heizvorrichtung 10 jeweils eine V-förmige Rille 36, die es ermöglicht, einen Faden 38 in gestrecktem Zustand ohne besondere Hilfsmaßnahmen oder -vorkehrungen zwischen die aufeinanderfolgenden Fadenführer 32 in einer bezüglich der Heizfläche 12 und des Unterteils 16 im wesentlichen senkrechten Bewegung zwischen die Fadenführer 32 zu führen. Dort bildet der an den Kontaktflächen anliegende Faden 32 sodann eine zickzackförmige Fadenlaufbahn (siehe Fig. 1).

An den Enden (so in Fig. 1) oder an mehreren anderen Stellen (so in den Fig. 4, 5) der Heizschiene 14 mit im wesentlichen gleichen Abstand befindet sich jeweils ein die Nut 12 überbrückender Abstandshalter 40, von denen in Fig. 1 nur einer darstellt ist. Diese Fadenleitkörper weisen eine aufwärtsweisende Fadenführungsfläche auf, welche dazu dient, den Abstand zwischen einem Faden 38 und dem Nutengrund zu wahren. Diese stabförmigen Abstandshalter 40 sind in Querbohrungen in den Wänden 18, 20, 22 verankert.

Wie in Fig. 5 dargestellt kann die Heizvorrichtung 10 aus zwei in Fadenlaufrichtung hintereinanderliegenden Schienenabschnitten 14a und 14b bestehen. Diese sind von unterschiedlicher Länge, ansonsten aber gleicher Querschnittsform. Zweck einer solchen zweigeteilten Anordnung kann es sein, die Heizvorrichtung 10 in verschiedenen Längenbereichen unterschiedlich zu erwärmen, um den Faden 38 bei einem seinen Eigenschaften gerechtwerdenden Wärmeprofil zu behandeln. Das heißt: Es können auch mehr als die zwei dargestellten Abschnitte angewandt werden. Dabei ist es von besonderer Wichtigkeit, daß der Winkel, den die beiden Heizschienen zueinander bilden, an jeder Bearbeitungsstelle der Falschzwirnkräuselmaschine identisch eingestellt wird, damit auf allen Bearbeitungsstellen Fäden gleicher Qualität erzeugt werden. Zur Befestigung der beiden Heizschienen dient eine Befestigungsschiene 58. Dabei handelt es sich um eine Schiene, die die Länge der beiden Heizschienen hat. Die Befestigungsschiene hat einen U-förmigen Querschnitt. Die Heizschienen werden auf dem Grund der Befestigungsschiene mit Abstandshaltern 60 befestigt. Durch die Dimensionierung der Abstandshalter und ihre Position relativ zu der Heizschiene, wird die Neigung der Heizschiene im Bezug auf die geradgestreckte Befestigungsschiene 58 festgelegt. Dabei haben die beiden Heizschienen gegensätzliche Neigung und bilden miteinander einen stumpfen Winkel. Die Befestigungsschiene 58 dient also zum einen zur genauen Befestigung der beiden Heizschienen. Da die Befestigungsschiene 58 ein U-förmiges Profil hat, umgreift sie aber auch die beiden Heizschienen. Daher dient die Befestigungsschiene 58 auch der Temperaturvergleichmäßigung über die Länge und Breite der Heizschienen. Die Befestigungsschiene wird mit einer Isolierung umgeben.

Es wurde bereits darauf hingewiesen, daß stabförmige Abstandshalter 40 vorgesehen sein können, die die Längsnut 12 am Nutengrund, d. h. der Heizfläche überbrücken und den Fadenlauf in einem genauen Abstand zum Nutengrund festlegen. Alternativ oder zusätzlich können einige oder alle Fadenführer 32 mit einer umlaufenden Führungskante, z. B. einer Umfangsnut 42 versehen sein, deren Höhe vom Nutengrund mit der von den Führungskörpern 40 vorgegebenen Höhe der Fadenlaufbahn abgestimmt ist. Auf die Weise wird der Faden, der in der Nut geführt ist, durch die Seitenkanten der Nut geführt. Die Umfangsnuten haben über den Umfang gleiche Tiefe, sind also konzentrisch zu den Fadenführern 32 ausgebildet. Es ist jedoch auch möglich, die Umfangsnuten mit im Verlauf des Umfangs wechselnder Tiefe auszubilden, z. B. dadurch, daß der Nutengrund zwar kreiszylindrisch aber exzentrisch zu den Fadenführern 32 eingeschnitten wird. In diesem Falle ist durch Verdrehen der Fadenführer die Möglichkeit einer Feineinstellung der Berührung zwischen Faden 38 und Fadenführern 32 und des zickzackförmigen Fadenlaufes gegeben. Dazu ließen sich die Fadenführer 32 beispielsweise über ein sie verbindendes Gestänge (nicht dargestellt) gemeinsam und in gleichem Ausmaß verdrehen.

Im übrigen ist die Heizvorrichtung 10 in einem Isolierkasten 44 (Fig. 2) untergebracht, in dem sie in einem wärmedämmenden Material, z.B. Glasfasern, eingebettet ist. Der Isolierkasten 44 kann dabei mit einer Klappe (nicht dargestellt) versehen sein, der es ermöglicht, ihn zu öffnen, um Zugang zu der Heizvorrichtung 10 zu bieten und den Faden einzulegen. Ferner dient der Isolierkasten 44 im Ausführungsbeispiel nach Fig. 2 mit seinen sich über die Heizvorrichtung 10 legenden Teile zum axialen Festlegen der Fadenführer 32 in der Schiene 14. Dabei ist der Isolierkasten 44 mit Schlitzen 48 versehen, die mit der Mittelebene 50 und den Anschrägungen 34 der Fadenführer 32 fluchten und es ermöglichen, einen zu behandelnden Faden 38 zwischen die Fadenführer 32 einzubringen. Die Schlitze sind an ihren Seitenwänden mit verschleißfesten Isolierplatten 46 versehen.

Auch die für die Heizelemente 24, 26 erforderlichen elektrischen Kontakte sind gegebenenfalls in dem Isolierkasten 44 untergebracht.

Es ist aus allen Ausführungbeispielen ersichtlich, daß die Kontaktflächen, mit denen die Fadenführer den Faden berühren, einen verhältnismäßig großen Durchmesser haben. Im Gegensatz dazu besitzt die Zickzacklinie, in der der Faden durch die Überlappung U der aufeinanderfolgenden Fadenführer geführt ist, eine verhältnismäßig kleine Amplitude, bei verhältnismäßig großem Abstand A zwischen zwei benachbarten Fadenführern. Dadurch wird erreicht, daß der Umschlingungswinkel, mit welchem der Faden die Fadenführer bzw. die an ihnen gebildeten Kontaktflächen umschlingt, auch in der Summe klein ist. Daher wird die Drehung des Fadens in der Falschzwirnzone einer Falschzwirnkräuselmaschine nicht behindert. Gleichwohl ist infolge des großen Durchmessers die Kontaktlänge des Fadens groß genug, daß sich ein Faden kleinen Titers (z. B. 20 dtex) beim Überlauf über einen Fadenführer einmal um seine Achse dreht und daduch den Luftmantel, welcher den Faden umgibt und die Wärmeübertragung behindert, vollständig abstreift.

Ein Faden größeren Titers benötigt für eine vollständige Drehung den Überlauf über zwei oder drei Fadenführer. Da jedoch die Anzahl der über die Länge der Heizschiene verteilten Fadenführer und insbesondere die Anzahl der über mehrere Heizschienen verteilten Fadenführer mindestens das Doppelte beträgt, ist gewährleistet, daß beim Durchlauf des Fadens durch die Heizvorrichtung jedenfalls ein zweimaliges vollständiges Abstreifen des den Faden umgebenden Luftmantels erfolgt. In Figur 6 ist dargestellt, daß Fadenführer unterschiedlichen Durchmessers D1 und D2 verwandt werden. Die Fadenführer sind im gleichen Abstand A angeordnet. Es bildet sich eine Zickzacklinie des Fadenlaufes aus. Die Amplitude dieser Zickzacklinie ist mit U bezeichnet. Diese Größe U ist identisch mit der Überlappung von zwei aufeinanderfolgenden Fadenführern, die sich daraus ergibt, daß die aufeinanderfolgenden Fadenführer jeweils die Mittelebene 50 überragen.

Wenn im Rahmen dieser Anmeldung vom Durchmesser der Fadenführer bzw. Kontaktflächen geredet wird, so ist damit der mittlere Durchmesser von zwei aufeinander im Fadenlauf folgenden Fadenführern gemeint. Es ist aus Fig. 6 abzulesen, daß sich die Überlappung U nach der Formel ergibt:$\text{(D1/2 - B1) + (D2/2 - B2).}$

In dem Ausführungsbeispiel nach Fig. 4 und Fig. 5 besitzt die Heizschiene auf ihrer von der Längsnut 12 abgewandten Seite zwei Nuten, die im wesentlichen unterhalb der Fadenführungsnuten 12 liegen. In diese Nuten sind Heizelemente 24 und 26 eingelegt. Die Heizelemente werden durch eine Befestigungsschiene 58, die sich über die gesamte Länge der Heizschiene erstreckt, festgeklemmt. Dazu besitzt auch die Befestigungsschiene Nuten, welche die Heizelemente 24, 26 umgreifen. Durch Lösen der Befestigungsschiene 58 können die Heizelemente 24, 26 leicht ausgetauscht werden.

## Patentansprüche

1. Heizschiene zur Verwendung in einer Falschzwirnkräuselmaschine zum Kräuseln eines synthetischen Fadens (38) zur Erwärmung des laufenden Fadens (38),
mit einer Heizfläche, die auf mehr als 250° C erhitzt ist und mehreren Fadenführern (32),
welche abwechselnd auf der einen und der anderen Seite einer gemeinsamen, zu der Heizfläche senkrechten Mittelebene angeordnet sind
die Mittelebene mit gekrümmter Kontaktfläche abwechselnd von der einen und der anderen Seite derart überragen, daß die aufeinanderfolgenden Kontaktflächen den Faden (38) mittels ihrer gekrümmten Kontaktflächen auf einer Zick-Zack-förmigen Laufbahn mit der Amplitude U und dem Fadenführer-Abstand A führen,
dadurch gekennzeichnet, daß
- die Amplitude U 6 bis 15 o/oo vorzugsweise 9 - 14 o/oo des Abstandes A beträgt,
- der Durchmesser der Kontaktflächen 8 bis 25 mm beträgt, vorzugsweise 10 bis 20 mm.

2. Heizschiene nach Anspruch 1,
dadurch gekennzeichnet, daß
die Heizschiene eine Längsnut besitzt, deren Nutengrund die Heizfläche bildet, deren Seitenwände (18, 20, 22) Ausnehmungen (28) aufweisen, in welche die Fadenführer eingelassen sind, welche in die Nut hereinragen,
daß die Fadenführer Zylinder (32) sind, deren Mantel die gekrümmte Kontaktfläche bildet und die beidseits ihrer gemeinsamen Mittelebene (50) gegeneinander versetzt angeordnet sind.

3. Heizschiene nach Anspruch 2,
dadurch gekennzeichnet, daß
die Ausnehmungen (28) zylindrischen Querschnitt haben, welcher dem Querschnitt der Fadenführer angepasst ist, wobei die Ausnehmungen in den Wänden einen Spalt (30) bilden, durch den der jeweilige Fadenführern (32) mit einem Teil seiner Querschnittsfläche in die Nut (12) ragt, welcher kleiner ist als der in der Ausnehmung (28) liegende Teil des Fadenführers.

4. Heizschiene nach Anspruch 3,
dadurch gekennzeichnet, daß
die Fadenführer (32) und die Ausnehmungen (28) kreiszylindrischen Querschnitt haben.

5. Heizschiene nach einem der Ansprüche 2 bis 4,
dadurch gekennzeichnet, daß
die Fadenführer (32) an ihrem von der Heizfläche abgelegenen Ende konisch (34) angeschrägt sind.

6. Heizschiene nach einem der Ansprüche 1-5,
dadurch gekennzeichnet, daß
die Heizschiene zwei parallele Nuten (12) aufweist und daß die zwischen den beiden Nuten gelegene Trennwand (20) größer ist als der Radius und kleiner als der Durchmesser der in dieser Trennwand gebildeten Ausnehmungen mit den darin eingesetzten Fadenführer (32).

7. Heizschiene nach Anspruch 6,
dadurch gekennzeichnet,
der Durchmesser der in der Trennwand (20) steckenden Fadenführer (32) größer ist als der Durchmesser der in den Seitenwänden (18; 22) steckenden Fadenführer.

8. Heizschiene nach einem der Ansprüche 1 bis 7,
dadurch gekennzeichnet, daß
zumindest einige der Fadenführer im Abstand von dem Nutengrund eine Führung (43) aufweist, welche den Fadenlauf axial festlegt.

9. Heizschiene nach einem der Ansprüche 1 bis 8,
dadurch gekennzeichnet, daß
in Längsrichtung der Längsnut (12) mehrere Nut Abstandhalter (40) vorgesehen sind, die die Nut mit einem Abstand zum Nutengrund überbrücken.

10. Heizschiene nach einem der Ansprüche 1-9,
dadurch gekennzeichnet, daß
auf jede der Seitenwandungen eine Blechkappe gesetzt ist, die sich in Längsrichtung der Heizschiene erstreckt und welche auf den Stirnflächen der Fadenführer aufliegt und zumindest einen Teil der die Seitenwandung überragenden Stirnflächen der Fadenführer abdeckt.

11. Heizschiene nach einem der Ansprüche 1-10,
dadurch gekennzeichnet, daß
die Schiene auf ihrer Unterseite Längsnuten aufweist, in welche Widerstandsheizkörper (24) eingesetzt sind und daß die Widerstandsheizkörper (24) durch einen Klemmkörper an die Heizschiene angeklemmt und abgedeckt sind.

12. Heizvorrichtung mit zwei Heizschienen nach einem der Ansprüche 1-11,
dadurch gekennzeichnet, daß
die Heizvorrichtung eine langgestreckte, gerade Befestigungsschiene aufweist, auf welcher die Heizschienen mittels Abstandhaltern befestigt, vorzugsweise mit - in Fadenlaufrichtung - aufsteigender und absteigender Neigung befestigt sind.

13. Heizvorrichtung nach Anspruch 12,
dadurch gekennzeichnet, daß
die Befestigungsschiene als U-Profil ausgebildet ist, dessen Seitenflanken die Heizschienen umgreifen.

## Claims

1. Heating rail for heating the moving yarn (38) in a false twist crimping machine for crimping a synthetic yarn (38),
having a heating surface, which is heated up to more than 250° C, and a plurality of yarn guides (32),
which are disposed on alternate sides of a common centre plane perpendicular to the heating surface,
which with a curved contact surface project beyond the centre plane from alternate sides in such a way that the successive contact surfaces guide the yarn (38) by means of their curved contact surfaces along a zigzag course having the amplitude U and the yarn guide spacing A,
characterized in that
- the amplitude U is 6 to 15%, preferably 9-14% of the spacing A,
- the diameter of the contact surfaces is 8 to 25 mm, preferably 10 to 20 mm.

2. Heating rail according to claim 1,
characterized in that
the heating rail has a longitudinal groove, the bottom of which forms the heating surface and the side walls (18, 20, 22) of which have recesses (28), into which are let the yarn guides which project into the groove, that the yarn guides are cylinders (32), the jacket of which forms the curved contact surface and which are disposed offset relative to one another on either side of their common centre plane (50).

3. Heating rail according to claim 2,
characterized in that
the recesses (28) have a cylindrical cross section which is adapted to the cross section of the yarn guides, the recesses in the walls forming a gap (30), through which the respective yarn guide (32) projects into the groove (12) with a part of its cross-sectional surface which is smaller than the part of the yarn guide situated in the recess (28).

4. Heating rail according to claim 3,
characterized in that
the yarn guides (32) and the recesses (28) have a circular-cylindrical cross section.

5. Heating rail according to one of claims 2 to 4,
characterized in that
the yarn guides (32) are conically (34) bevelled at their end remote from the heating surface.

6. Heating rail according to one of claims 1 to 5,
characterized in that
the heating rail has two parallel grooves (12) and that the dividing wall (20) situated between the two grooves is greater than the radius and smaller than the diameter of the recesses, which are formed in said dividing wall and in which the yarn guides (32) are inserted.

7. Heating rail according to claim 6,
characterized in that
the diameter of the yarn guides (32) inserted in the dividing wall (20) is greater than the diameter of the yarn guides inserted in the side walls (18; 22).

8. Heating rail according to one of claims 1 to 7,
characterized in that
at least some of the yarn guides are provided at a distance from the groove bottom with a guide (43) which axially defines the yarn course.

9. Heating rail according to one of claims 1 to 8,
characterized in that
provided in a longitudinal direction of the longitudinal groove (12) is a plurality of groove spacers (40) which bridge the groove at a distance from the groove bottom.

10. Heating rail according to one of claims 1 to 9,
characterized in that
placed onto each of the side walls is a sheet metal cap, which extends in a longitudinal direction of the heating rail and which rests on the end faces of the yarn guides and covers at least part of the end faces of the yarn guides which project beyond the side wall.

11. Heating rail according to one of claims 1 to 10,
characterized in that
the rail at its underside has longitudinal grooves, into which resistance heaters (24) are inserted, and that the resistance heaters (24) are clamped to the heating rail and covered by means of a clamping element.

12. Heating apparatus having two heating rails according to one of claims 1 to 11,
characterized in that
the heating apparatus comprises an elongate, straight fastening rail, to which the heating rails are fastened by means of spacers, preferably with an - in yarn course - ascending and descending slope.

13. Heating apparatus according to claim 12,
characterized in that
the fastening rail takes the form of a channel section, the side flanks of which embrace the heating rails.

## Revendications

1. Rail chauffant pour emploi dans une machine à friser par fausse torsion pour friser un fil synthétique (38) afin de chauffer le fil (38) en mouvement, comprenant une surface chauffante portée à plus de 250 °C et plusieurs guide-fil (32) qui sont disposés alternativement sur l'un et l'autre côté d'un plan médian commun perpendiculaire à la surface chauffante, qui dépassent du plan médian avec une surface de contact courbe alternativement sur l'un et l'autre côté, de sorte qu'au moyen de leurs surfaces de contact courbes, les surfaces de contact successives guident le fil (38) suivant une trajectoire en zigzag avec une amplitude U et une distance A entre les guide-fil, caractérisé en ce que l'amplitude U est comprise entre 6 et 15 ‰, de préférence entre 9 et 14 ‰ de la distance A, et le diamètre des surfaces de contact est compris entre 8 et 25 mm, de préférence entre 10 et 20 mm.

2. Rail chauffant selon la revendication 1, caractérisé en ce qu'il comporte une rainure longitudinale dont le fond forme la surface chauffante et dont les parois latérales (18, 20, 22) comportent des évidements (28) dans lesquels sont encastrés les guide-fil qui dépassent dans la rainure, et en ce que les guide-fil sont des cylindres (32) dont la surface périphérique forme la surface de contact courbe et qui sont décalés les uns par rapport aux autres de part et d'autre de leur plan médian commun (50).

3. Rail chauffant selon la revendication 2, caractérisé en ce que les évidements (28) possèdent une section transversale cylindrique qui est adaptée à la section transversale des guide-fil, les évidements formant dans les parois un interstice (30) à travers lequel une partie de la surface transversale du guide-fil (32) concerné, qui est plus petite que la partie du guide-fil située dans l'évidement (28), dépasse dans la rainure (12).

4. Rail chauffant selon la revendication 3, caractérisé en ce que les guide-fil (32) et les évidements (28) possèdent une section transversale cylindro-circulaire.

5. Rail chauffant selon l'une des revendications 2 à 4, caractérisé en ce que les guide-fil (32) présentent un chanfrein conique (34) à leur extrémité située à l'opposé de la surface chauffante.

6. Rail chauffant selon une des revendications 1 à 5, caractérisé en ce qu'il comporte deux rainures parallèles (12), et en ce que la cloison (20) située entre les deux rainures est supérieure au rayon et inférieure au diamètre des évidements ménagés dans cette cloison et garnis des guide-fil (32).

7. Rail chauffant selon la revendication 6, caractérisé en ce que le diamètre des guide-fil (32) logés dans la cloison (20) est supérieur au diamètre des guide-fil logés dans les parois latérales (18 ; 22).

8. Rail chauffant selon l'une des revendications 1 à 7, caractérisé en ce qu'au moins certains des guide-fil comportent, à distance du fond de la rainure, un moyen de guidage (43) qui détermine la trajectoire axiale du fil.

9. Rail chauffant selon l'une des revendications 1 à 8, caractérisé en ce que dans la direction longitudinale de la rainure longitudinale (12) sont prévues plusieurs entretoises de rainure (40) qui traversent la rainure à distance de son fond.

10. Rail chauffant selon une des revendications 1 à 9, caractérisé en ce que sur chacune des parois latérales est disposée une coiffe en tôle qui s'étend dans la direction longitudinale du rail chauffant et qui repose sur les faces frontales des guide-fil et recouvre au moins une partie des faces frontales des guide-fil dépassant de la paroi latérale.

11. Rail chauffant selon l'une des revendications 1 à 10, caractérisé en ce que sur son dessous le rail comporte des rainures longitudinales dans lesquelles sont logés des corps chauffants par résistance (24), et en ce que les corps chauffants par résistance (24) sont connectés par un bornier au rail chauffant et recouverts.

12. Dispositif chauffant à deux rails chauffants selon l'une des revendications 1 à 11, caractérisé en ce que le dispositif chauffant comporte un rail de fixation allongé rectiligne sur lequel les rails chauffants sont fixés au moyen d'entretoises, de préférence avec une inclinaison ascendante et descendante - dans le sens de défilement du fil.

13. Dispositif chauffant selon la revendication 12, caractérisé en ce que le rail de fixation est conçu sous la forme d'un profil en U dont les flancs latéraux entourent les rails chauffants.
